# EUROPÄISCHE PATENTSCHRIFT

(11) **EP 0 272 343 B1**
(45) Veröffentlichungstag und Bekanntmachung des Hinweises auf die Patenterteilung: **18.10.1989**
(21) Anmeldenummer: 86118049.5
(22) Anmeldetag: 24.12.1986
(51) Int. Cl.: B61L 1/18, B61L 23/16

(54) **Einrichtung zur Überwachung des Vorhandenseins von Schienenfahrzeugen innerhalb bestimmter Gleisabschnitte**
Device for the surveillance of the presence of rail vehicles within specified track sections
Dispositif pour le contrôle de la présence de trains dans des sections de voies déterminées

(43) Veröffentlichungstag der Anmeldung: 29.06.1988
(73) Patentinhaber: SCHEIDT & BACHMANN GMBH, D-41238 Mönchengladbach (DE)
(72) Erfinder: Miller, Gert, Dipl.-Ing., D-4050 Mönchengladbach 1 (DE); Laumen, Heinz, Dipl.-Ing., D-5133 Schierwaldenrath (DE); Schürmans, Peter, Ing. grad., D-4050 Mönchengladbach 4 (DE)
(74) Vertreter: Stenger, Watzke & Ring Patentanwälte

(56) Entgegenhaltungen:
- DE-A- 2 445 397
- US-A- 3 476 932
- US-A- 3 821 544
- US-A- 3 966 149

## Beschreibung

Die Erfindung betrifft eine Einrichtung zur Überwachung des Vorhandenseins von Schienenfahrzeugen innerhalb bestimmter Gleisabschnitte gemäß dem Oberbegriff des Anspruchs 1.

Es sind bereits verschiedene Einrichtungen bekannt, um innerhalb bestimmter Gleisabschnitte das Vorhandensein von Schienenfahrzeugen feststellen zu können.

So ist es beispielsweise bekannt, den zu überwachenden Gleisabschnitt durch Trennstöße in mehrere unmittelbar aneinandergereihte, elektrisch voneinander entkoppelte Gleisstromkreise zu unterteilen, deren durch Achsschluß veränderliche Induktivität jeweils die Frequenz eines dem jeweiligen Gleisstromkreis zugeordneten Oszillators verstimmt. Neben der aufwendigen und störanfälligen Auftrennung und Isolierung der Schienen besitzt diese bekannte Einrichtung den Nachteil, daß die gemessene Induktivitätsveränderung nur bedingt ausgewertet werden kann, da auch wechselnde Umwelteinflüsse und Rückströme beispielsweise auf der Oberleitung Induktivitätsveränderungen zur Folge haben.

Weiterhin ist es bekannt, das Vorhandensein von Schienenfahrzeugen innerhalb eines bestimmten Gleisabschnittes durch Messen des Widerstandes zu überwachen. Bei dieser Einrichtung wird an einem Ende des Gleisabschnittes eine Spannung in die Schienen des Gleisabschnittes eingespeist, die sich verändert, wenn sich mindestens ein Radsatz eines Schienenfahrzeuges im zu überwachenden Gleisabschnitt befindet. Aus der Nähe dieses Radsatzes zur Einspeisstelle kann die von dieser Stelle ausgehende Freilänge des Gleisabschnittes ermittelt werden. Auch diese analoge Meßmethode hat jedoch den Nachteil, daß variable Übergangswiderstände zwischen Radsatz und Schiene und sich ändernde Bettungswiderstände der Schienen, z.B. in Abhängigkeit von der Witterung, die Messung unkontrollierbar verändern.

Aus der US-A 3 821 544 ist eine Einrichtung zur Überwachung des Vorhandenseins von Schienenfahrzeugen innerhalb bestimmter Gleisabschnitte bekannt, bei der der Gleisabschnitt in eine Anzahl unmittelbar aufeinanderfolgender Unterabschnitte eingeteilt ist. An dem durch die Fahrtrichtung der Schienenfahrzeuge bestimmten Anfang des Gleisabschnittes sowie am Ende jedes Unterabschnittes sind Empfangsgeräte an die beiden Schienen des Gleisabschnittes angeschlossen. Außerdem ist am Ende des Gleisabschnittes eine spannungserzeugende Vorrichtung vorgesehen, über die eine elektrische Spannung konstanter Größe in die beiden Schienen des Gleisabschnittes eingespeist wird. Ein in den Gleisabschnitt einfahrendes Schienenfahrzeug bewirkt durch die Kurzschlußwirkung des Radsatzes des Schienenfahrzeuges eine Veränderung der an den Empfangsgeräten anliegenden Spannung. Diese Spannung steigt vor den Schienenfahrzeugen an und fällt hinter den Schienenfahrzeugen ab, so daß durch Erfassen der Größe dieser Spannung die Bewegung des Schienenfahrzeuges innerhalb des Gleisabschnittes festgestellt werden kann. Die jeweils am Ende der Unterabschnitte angeordneten Empfangsgeräte sind als Transformatoren aufgebaut, deren zwischen den beiden Schienen abgegriffene Primärspannung eine Sekundärspannung in einer parallelgeschalteten Spule erzeugt. Als Meßsignal wird der Wert der Sekundärspannung herangezogen.

Nachteilig bei dieser bekannten Einrichtung ist, daß infolge der analogen, sich auf die absolute Grö- βe der gemessenen Spannung stützenden Meßmethode variable Übergangswiderstände zwischen Radsatz und Schiene und sich ändernde Bettungswiderstände der Schienen, z.B. in Abhängigkeit von der Witterung, die Messung unkontrollierbar verändern.

Eine ähnliche Einrichtung zur Überwachung des Vorhandenseins von Schienenfahrzeugen innerhalb bestimmter Gleisabschnitte ist aus der US-A 3 966 149 bekannt. Jeder Gleisabschnitt ist an seinem Anfang mit einem Signalerzeuger versehen, über den ein Signal bestimmter Größe in den Gleisabschnitt eingespeist wird. Am Ende aller hintereinander angeordneter Gleisabschnitte befindet sich ein an ein Kontrollgerät angeschlossener Signalempfänger. Im Bereich der Signalerzeuger und des Signalempfängers sind die beiden Schienen des Gleisabschnittes jeweils elektrisch miteinander verbunden, so daß sich mehrere geschlossene Stromschleifen ergeben. Sobald ein Schienenfahrzeug in einen Gleisabschnitt einfährt und durch den Radsatz die Schienen kurzgeschlossen sind, verkürzt sich der Stromkreis, so daß das den Signalempfänger erreichende Signal sich von dem durch einen der Signalerzeuger gebildeten Signal unterscheidet. Aus einer solchen Abweichung wird vom Kontrollgerät auf ein Schienenfahrzeug im jeweiligen Gleisabschnitt zwischen Signalerzeuger und dem Signalempfänger geschlossen. Da bei dieser bekannten Vorrichtung die Funktionen und die Positionen der Signalerzeuger und des Signalempfängers unveränderlich festgelegt sind, bietet diese bekannte Einrichtung keine Voraussetzungen dafür, auch in entgegengesetzter Fahrtrichtung in die Gleisabschnitte einfahrende Schienenfahrzeuge zu erfassen.

Schließlich ist aus der US-A 3 476 932 bekannt, bei einer Einrichtung zur Überwachung des Abstandes zwischen zwei Schienenfahrzeugen in bestimmten Abständen voneinander elektrische Bauteile an die Schienen anzuknüpfen, die entweder als Sender oder als Empfänger oder als Kurzschluß-Brücke arbeiten. Die jeweilige Beaufschlagung dieser Bauteile erfolgt in bestimmten Zeitabschnitten, wobei jeweils ein elektrisches Bauteil als Sender und das darauf folgende elektrische Bauteil als Empfänger wirkt. Die weiteren elektrischen Bauteile sind dann jeweils kurzgeschlossen. In einem nachfolgenden Zeitabschnitt erfolgt ein Wechsel dieser Funktionszuweisung, so daß bezüglich jedes zwischen den elektrischen Bauteilen gebildeten Gleisabschnittes dessen Belegung mit einem Schienenfahrzeug feststellbar ist, so daß diese Information einem nachfolgenden Schienenfahrzeug zur Aufrechterhaltung eines Mindestabstandes mitgeteilt werden kann.

Der Erfindung liegt die Aufgabe zugrunde, eine Einrichtung zur Überwachung des Vorhandenseins von Schienenfahrzeugen innerhalb bestimmter Gleisabschnitte, insbesondere bei Ablaufanlagen zur Gleisfreilängenmessung zu schaffen, die mit geringem technischen Aufwand das Vorhandensein von Schienenfahrzeugen innerhalb des Gleisabschnittes auf digitale Weise feststellt, ohne daß Umwelteinflüsse oder sich ändernde Randbedingungen das Meßergebnis beeinflussen.

Die Lösung dieser Aufgabenstellung durch die Erfindung ist dadurch gekennzeichnet, daß die Empfängermodule des Gleisabschnittes durch eine gemeinsame Leitung mit dem als digitaler Gleisfüllstandsmesser ausgebildeten Empfangsgerät verbunden und jeweils zusätzlich als Sender ausgebildet sind und mittels einer ihnen jeweils zugeordneten Adresse von dem Gleisfüllstandsmesser zur Aussendung einer im Kleinspannungsbereich liegenden Wechselspannung mit definierter Frequenz und Einspeisung in den Gleisabschnitt der Reihe nach digital angewählt werden und daß der Gleisfüllstandsmesser die von den einzelnen Sender-Empfänger-Modulen eingespeiste Spannung am Anfang des Gleisabschnittes abfragt und das vom Vorhandensein von den Schienen des Gleisabschnittes miteinander elektrisch-leitend verbindenden Radsätzen von Schienenfahrzeugen abhängige Ergebnis unter Zuordnung zu dem jeweiligen Unterabschnitt an eine Auswerteschaltung weitergibt.

Bei der erfindungsgemäßen Einrichtung ist es nicht erforderlich, eine der Schienen des Gleisabschnitts durch eine elektrische Isolierung bewirkende Trennstöße aufzuteilen. Außerdem entfällt der für die Anbringung der Trennstöße erforderliche erhebliche technische Aufwand. Da die von den Sender-Empfänger-Modulen in den Gleisabschnitt eingespeiste, im Kleinspannungsbereich, d.h. unterhalb 42,4 Volt liegende Wechselspannung mit einer zwischen 10 und 100 kHz liegenden Frequenz vom erfindungsgemäßen Gleisfüllstandsmesser nicht analog gemessen, sondern nur darauf hin überprüft wird, ob sie am Anfang des Gleisabschnittes noch vorhanden ist, ergibt sich eine digitale Meßmethode, bei der Umwelteinflüsse, unterschiedliche Bettungswiderstände der Schienen und sich verändernde Übergangswiderstände zwischen Rad und Schiene ohne Einfluß auf das Meßergebnis bleiben. Es ergibt sich somit mit der erfindungsgemäßen Einrichtung eine besonders sichere Überwachung des Gleisabschnittes, wobei dessen Einteilung in unmittelbar aufeinanderfolgende Unterabschnitte einen hohen und sicheren Aussagewert ergibt. Da die jeweilige Aktivierung des einem bestimmten Unterabschnitt zugeordneten Sender-Empfänger-Moduls über die allen Modulen gemeinsame Leitung per Adresse des jeweiligen Moduls vom Gleisfüllstandsmesser erfolgt und die Lage des jeweils aktivierten Unterabschnitts bekannt ist, erfolgt mit der erfindungsgemäßen Einrichtung eine exakte Aussage darüber, ob und wieviele Unterabschnitte - ausgehend vom Gleisfüllstandsmesser - frei von Schienenfahrzeugen sind. Insbesondere bei Ablaufanlagen läßt sich somit von Schienenfahrzeugen freie Gleislänge exakt feststellen.

Um außer über die Adresse des Sender-Empfänger-Moduls eine zusätzliche örtliche Zuordnung der vom Gleisfüllstandsmesser empfangenen Spannung zum jeweiligen Unterabschnitt zu ermöglichen, kann gemäß einem weiteren Merkmal der Erfindung die Frequenz der von den einzelnen Sender-Empfänger-Modulen in den Gleisabschnitt eingespeisten Spannung unterschiedlich sein. Dies ist beispielsweise dadurch möglich, daß sich die Frequenz von aufeinanderfolgenden Modulen in den Gleisabschnitt eingespeisten Spannung um jeweils 5 oder 10 kHz unterscheidet. Die vom Gleisfüllstandsmesser empfangene Spannung ergibt demzufolge in Abhängigkeit von der jeweiligen Frequenz eine Zuordnung zum jeweiligen Unterabschnitt. Außerdem ist es bei dieser erfindungsgemäßen Weiterbildung möglich, bei der Spannungseinspeisung auftretende Fehler nicht zu erkennen, sondern einem bestimmten Sender-Empfänger-Modul zuzuordnen.

Sofern der zu überwachende Gleisabschnitt nicht nur in einer Fahrtrichtung von Schienenfahrzeugen befahren wird, kann in Weiterbildung der Erfindung zusätzlich am Ende des Gleisabschnittes ein zweiter Gleisfüllstandsmesser angeordnet sein, der abwechselnd mit dem am Anfang des Gleisabschnittes angeordneten Gleisfüllstandsmesser über die gemeinsame Leitung die Sender-Empfänger-Module aktiviert und die ermittelten Ergebnisse an die Auswerteschaltung weitergibt. Hierdurch ist eine Ermittlung des Vorhandenseins von Schienenfahrzeugen innerhalb des Gleisabschnittes unabhängig von der Fahrtrichtung durch Abfragen von beiden Seiten des Gleisabschnittes her möglich.

Sofern es erforderlich sein sollte, von Schienenfahrzeugen freie Unterabschnitte zwischen besetzten Unterabschnitten zu erkennen, kann gemäß einer erfindungsgemäßen Weiterbildung jedes Sender-Empfänger-Modul zusätzlich als Empfänger der von den anderen Sender-Empfänger-Modulen in die Schienen des Gleisabschnittes eingespeisten Spannung ausgebildet sein und das Ergebnis der vom Gleisfüllstandsmesser veranlaßten Prüfung über die Leitung an diesen weitergegeben werden. Durch eine Verwendung derartiger intelligenter Module lassen sich somit auch Lücken zwischen den im Gleisabschnitt befindlichen Schienenfahrzeugen erkennen.

Mit der Erfindung wird schließlich vorgeschlagen, sowohl die Sender-Empfänger-Module als auch den bzw. die Gleisfüllstandsmesser von den Schienen des Gleisabschnitts galvanisch zu trennen. Auf diese Weise können Schäden an der erfindungsgemäßen Einrichtung durch in den Schienen des Gleisabschnitts auftretende Ströme vermieden werden.

Auf der Zeichnung ist ein Ausführungsbeispiel der erfindungsgemäßen Einrichtung dargestellt, und zwar zeigen:
Fig. 1 eine schematische Darstellung eines zu überwachenden Gleisabschnittes mit der erfindungsgemäßen Einrichtung,
Fig. 2 ein Blockschaltbild des erfindungsgemäßen Gleisfüllstandsmessers und
Fig. 3 ein Blockschaltbild eines Sender-Empfänger-Moduls.

Wie aus Fig.1 hervorgeht, ist der auf das Vorhandensein von Schienenfahrzeugen zu überwachende Gleisabschnitt 1 beim Ausführungsbeispiel in insgesamt n Unterabschnitte 2₁ bis 2ₙ eingeteilt, ohne daß diese unmittelbar aufeinanderfolgenden Unterabschnitte 2 voneinander durch Trennstöße oder dergleichen getrennt sind. An dem durch die mit einem Pfeil in Fig.1 gekennzeichnete Fahrtrichtung der Schienenfahrzeuge bestimmten Anfang des Gleisabschnittes 1 ist ein Gleisfüllstandsmesser 3 an die beiden Schienen des Gleisabschnitts 1 angeschlossen, der seinerseits an das Stromnetz U angeschlossen ist. Ein Blockschaltbild für eine bevorzugte Ausführungsform des Gleisfüllstandsmessers 3 ist in Fig.2 dargestellt.

Am Ende jedes der Unterabschnitte 2i bis 2ₙ ist ein Sender-Empfänger-Modul 4₁ bis 4n angeschlossen. Eine bevorzugte Ausführungsform eines derartigen Sender-Empfänger-Moduls 4 ist im Blockschaltbild gemäß Fig.3 dargestellt. Jedes Sender-Empfänger-Modul 4 ist mit den benachbarten Modulen und dem Gleisfüllstandsmesser 3 durch eine mehradrige Leitung 5 verbunden.

Jedes Sender-Empfänger-Modul 4 hat eine bestimmte Adresse, so daß es gezielt vom Gleisfüllstandsmesser 3 über die Leitung 5 angesprochen und aktiviert werden kann. Es speist in diesem Fall eine im Kleinspannungsbereich liegende Wechselspannung mit definierter Frequenz in den Gleisabschnitt 1 ein. Aus Gründen der Sicherheit liegt die Spannung vorzugsweise unterhalb 42,4 Volt. Die Frequenz liegt vorzugsweise zwischen 10 und 100 Kilohertz. Um außer über die Adresse eine Zuordnung der Meß werte zu den einzelnen Sender-Empfänger-Modulen 4 zu ermöglichen, kann sich die von diesen Modulen 4 in den Gleisabschnitt 1 eingespeiste Spannung von Modul zu Modul durch eine zu- bzw. abnehmende Frequenz, beispielsweise in Sprüngen von 5 oder 10 Kilohertz, unterscheiden.

Der Überwachungsvorgang wird vom Gleisfüllstandsmesser 3 eingeleitet, indem dieser das benachbarte Sender-Empfänger-Modul 4₁ aktiviert. Dieses Sender-Empfänger-Modul 4₁ speist eine Wechselspannung mit bestimmter Frequenz in die Schienen des Gleisabschnittes 1 ein. Da sich beim Ausführungsbeispiel gemäß Fig.1 kein Schienenfahrzeug im Unterabschnitt 2₁ befindet, stellt der Gleisfüllstandsmesser 3 die vom Sender-Empfänger-Modul 4₁ eingespeiste Spannung fest. Hierbei kommt es nicht auf den Wert der Spannung an, sondern nur auf das Vorhandensein, so daß Umwelteinflüsse keine Verfälschung des digitalen Meßergebnisses darstellen. Der Gleisfüllstandsmesser 3 gibt demgemäß das Ergebnis an eine Auswerteschaltung 8 weiter, die somit erkennt, daß sich im Unterabschnitt 2₁ kein Schienenfahrzeug befindet.

Über die Leitung 5 werden vom Gleisfüllstandsmesser 3 anschließend die Sender-Empfänger-Module 4₂ bis 4ₙ-₁ aktiviert. Da sich auch in diesen Unterabschnitten 2₂ bis 2ₙ-₁ kein Radsatz eines Schienenfahrzeugs befindet, werden auch diese nacheinander eingespeisten Spannungen vom Gleisfüllstandsmesser 3 festgestellt und das digitale Meßergebnis an die Auswerteschaltung weitergegeben.

Mit ausgezogenen Linien ist in Fig.1 ein Radsatz 6 eingezeichnet, der sich im Unterabschnitt 2ₙ befindet. Dieser Radsatz 6 verbindet die beiden Schienen im Unterabschnitt 2ₙ elektrisch-leitend miteinander, so daß aufgrund des hierdurch entstehenden Kurzschlusses im Unterabschnitt 2ₙ die vom Sender-Empfänger-Modul 4ₙ ausgesandte Spannung sich nicht bis zu den Anschlußstellen des Gleisfüllstandsmessers 3 am Anfang des Gleisabschnittes 1 ausbreitet. Da somit die vom Sender-Empfänger-Modul 4ₙ ausgesandte Spannung vom Gleisfüllstandsmesser 3 nicht festgestellt werden kann, stellt die nachgeschaltete Auswerteschaltung fest, daß sich im Unterabschnitt 2n ein Schienenfahrzeug befindet.

Da die voranstehend geschilderte Überprüfung innerhalb kürzester Zeitabschnitte nacheinander stattfindet, können auch in Richtung des eingezeichneten Pfeiles ablaufende Schienenfahrzeuge überwacht werden. Die Einrichtung ist deshalb besonders dafür geeignet, eine Gleisfreilängenmessung bei Ablaufanlagen durchzuführen.

Mit gestrichelten Linien ist in Fig.1 ein zweiter Radsatz 7 eingezeichnet, der sich im Unterabschnitt 2₂ befindet. In diesem Fall würde bereits die vom Sender-Empfänger-Modul 4₂ in den Gleisabschnitt 1 eingespeiste Spannung vom Gleisfüllstandsmesser 3 nicht mehr ermittelt werden können. Auch die von den Sender-Empfänger-Modulen 4₃ bis 41i eingespeisten Spannungen können sich infolge dieses Radsatzes 7 nicht bis an den Anfang des Gleisabschnittes 1 ausbreiten, so daß in diesem Fall die nachgeschaltete Auswerteschaltung als Ergebnis abgibt, daß der Gleisabschnitt 1 in Fahrtrichtung beginnend mit dem Unterabschnitt 2₂ besetzt ist.

Dieses Meßergebnis ist für Ablaufanlagen deshalb ausreichend, weil hier die Schienenfahrzeuge nur in einer vorgegebenen Fahrtrichtung in den Gleisabschnitt 1 einfahren. Handelt es sich jedoch um einen überwachten Gleisabschnitt, der von beiden Fahrtrichtungen her befahren werden kann, besteht die Möglichkeit, auch am Ende des Gleisabschnittes 1 einen dem Gleisfüllstandsmesser 3 entsprechenden Gleisfüllstandsmesser anzuordnen, so daß die Abfragung einmal von rechts und einmal von links erfolgen kann. In diesem Fall würden freie Gleislängen am Anfang und am Ende des Gleisabschnittes 1 ermittelt. Von Schienenfahrzeugen freie Unterabschnitte 2 zwischen besetzten Unterabschnitten 2 können aber auch in diesem Fall nicht festgestellt werden.

Soll insbesondere bei sehr langen gleisabschnitten 1 die Ermittlung derartiger Lücken möglich sein, wird jedes Sender-Empfänger-Modul 4 zusätzlich als Empfänger der von den anderen Sender-Empfänger-Modulen 4 in die Schienen des Gleisabschnittes 1 eingespeisten Spannung ausgebildet. Das Ergebnis der vom Gleisfüllstandsmesser 3 veranlaßten Prüfung wird über die Leitung 5 an diesen weitergegeben.

Bei der Verwendung derartiger, weitergebildeter Sender-Empfänger-Module 4 ergibt sich für das Ausführungsbeispiel nach Fig.1 folgendes: Zu Beginn der Prüfung steuert der Gleisfüllstandsmesser 3 das benachbarte Sender-Empfänger-Modul 4₁ an, so daß dieses eine Wechselspannung mit der dem Sender-Empfänger-Modul 4₁ entsprechenden Frequenz in die Schienen des Gleisabschnittes 1 einspeist. Da der Unterabschnitt 2₁ beim Ausführungsbeispiel frei von Schienenfahrzeugen ist, wird diese Spannung vom Gleisfüllstandsmesser 3 wahrgenommen. Nunmehr wird das Sender-Empfänger-Modul 4₂ aktiviert, um festzustellen, ob die vom Sender-Empfänger-Modul 4₁ ausgesandte Spannung von diesem Sender-Empfänger-Modul 4₂ festgestellt werden kann. Da sich im Unterabschnitt 2₂ der mit gestrichelten Linien dargestellte Radsatz 7 befindet, kann das Sender-Empfänger-Modul 4₂ keine derartige Spannung feststellen. Es gibt demgemäß über die Leitung 5 die Mitteilung an den Gleisfüllstandsmesser 3, daß der Unterabschnitt 2₂ besetzt ist.

Nunmehr wird das Sender-Empfänger-Modul 4₂ vom Gleisfüllstandsmesser 3 aktiviert und sendet seine, vorzugsweise eine andere Frequenz besitzende Wechselspannung in den Gleisabschnitt 1. Das ebenfalls vom Gleisfüllstandsmesser 3 aktivierte Sender-Empfänger-Modul 4₁ kann diese Spannung infolge des im Unterabschnitt 2₂ befindlichen Radsatzes 7 nicht feststellen, so daß die zuvor abgegebene Besetztmeldung vom Sender-Empfänger-Modul 4₁ über die Leitung 5 bestätigt wird. Die nachfolgenden Sender-Empfänger-Module 4₃ bis 4g können jedoch die vom Sender-Empfänger Modul 4₂ eingespeiste Spannung feststellen, so daß die Unterabschnitte 2s bis 2₉ als unbesetzt gemeldet werden. Auch diese Meldungen werden mehrfach bestätigt, wenn die Sender-Empfänger-Module 4₃ bis 4₉ anschließend ihre Spannung mit vorgegebener Frequenz in die Schienen des Gleisabschnittes 1 einspeisen und nacheinander auf Empfang geschaltet werden. Hierbei wird jedoch vom Sender-Empfänger-Modul 4ₙ keine der eingespeisten Spannungen ermittelt, weil sich im Unterabschnitt 2ₙ der Radsatz 6 befindet. Auch diese Besetztmeldung wird jeweils bestätigt, so daß bei der voranstehend beschriebenen, weiterentwickelten Ausführung die freie Lücke zwischen den besetzten Unterabschnitten 2₂ und 2ₙ erkannt wird, weil die Sender-Emfänger-Module 4₁ bis 4ₙ zusätzlich als Empfänger ausgebildet sind.

Um eine galvanische Trennung sowohl des Gleisfüllstandsmessers 3 als auch der Sender-Empfänger-Module 4₁ bis 4₁₀ von den Schienen des Gleisabschnittes 1 zu erzielen, können gemäß den Blockschaltbildern in den Figuren 2 und 3 in den zu den Schienen führenden Leitungen Transformatoren angeordnet sein. Hierdurch wird sichergestellt, daß in den Schienen des Gleisabschnittes 1 auftretende Ströme, beispielsweise Rückströme aus dem Fahrstrom, nicht zu Beschädigungen der voranstehend beschriebenen Einrichtung führen können.

Da es sich sowohl beim Gleisfüllstandsmesser 3 als auch bei den Sender-Empfänger-Modulen 4 um digital arbeitende Bauteile handelt, haben weder Umwelteinflüsse noch andere Parameter negative Einflüsse auf die Meßergebnisse. Mit geringem technischen Aufwand erreicht die voranstehend beschriebene Einrichtung somit eine zuverlässige Überwachung des Gleisabschnittes 1 auf das Vorhandensein von Schienenfahrzeugen.

Bei dem in Fig.2 dargestellten Ausführungsbeispiel ist die Auswerteschaltung 8 zu erkennen, die über eine serielle Ausgabestufe 9 und eine mehradrige Steuerleitung einen bestimmten Einspeisepunkt anspricht. Aus den Schienen des Gleisabschnittes 1 wird, beispielsweise mittels eines Transformators galvanisch getrennt, einem Bandfilter 10 die aufgenommene Wechselspannung zugeführt. Über einen Gleichrichter 16 wird die im Frequenzsollbereich liegende Spannung dem Mikrocomputer in der Auswerteschaltung 8 zur Auswertung angeboten.

Gemäß Fig.3 wird aus der Leitung über eine Stabilisierungsstufe 11 die Betriebsspannung für das Sender-Empfänger-Modul 4 bereitgestellt. Die ausgekoppelten Telegramme werden mit einer eingestellten Adresse in einem Vergleicher 12 verglichen und bei Gleichheit ein Impuls definierter Länge generiert. Für die Dauer des Impulses wird ein Frequenzgenerator 13 aktiviert und über eine galvanische Trennstufe 14 mit nachgeschaltetem Tiefpaß 15 die Einspeisung in die Schiene des Gleisabschnitts 1 vorgenommen.

## Patentansprüche

1. Einrichtung zur Überwachung des Vorhandenseins von Schienenfahrzeugen innerhalb bestimmter Gleisabschnitte (1), insbesondere bei Ablaufanlagen zur Gleisfreilängenmessung, wobei die Gleisabschnitte (1) der Einrichtung in eine bestimmte Anzahl unmittelbar aufeinanderfolgender Unterabschnitte (2) eingeteilt sind und an dem durch die Fahrtrichtung der Schienenfahrzeuge bestimmten Anfang des Gleisabschnittes (1) ein Empfangsgerät (3) und am Ende jedes Unterabschnitts (2) ein Empfänger-Modul (4) angeordnet ist, dadurch gekennzeichnet, daß die Empfänger-Module (4) des Gleisabschnittes (1) durch eine gemeinsame Leitung (5) mit dem als digitaler Gleisfüllstandsmesser (3) ausgebildeten Empfangsgerät verbunden und jeweils zusätzlich als Sender ausgebildet sind und mittels einer ihnen jeweils zugeordneten Adresse von dem Gleisfüllstandsmesser (3) zur Aussendung einer im Kleinspannungsbereich liegenden Wechselspannung mit definierter Frequenz und Einspeisung in den Gleisabschnitt (1) der Reihe nach digital angewählt werden und daß der Gleisfüllstandsmesser (3) die von den einzelnen Sender-Empfänger-Modulen eingespeiste Spannung am Anfang des Gleisabschnittes (1) abfragt und das vom Vorhandensein von die Schienen des Gleisabschnittes (1) miteinander elektrisch-leitend verbindenden Radsätzen (6, 7) von Schienenfahrzeugen abhängige Ergebnis unter Zuordnung zu dem jeweiligen Unterabschnitt (2) an eine Auswerteschaltung (8) weitergibt.

2. Einrichtung nach Anspruch 1, dadurch gekennzeichnet, daß die Frequenz der von den einzelnen Sender-Empfänger-Modulen (4) in den Gleisabschnitt (1) eingespeisten Spannung unterschiedlich ist.

3. Einrichtung nach Anspruch 1 oder 2, dadurch gekennzeichnet, daß zusätzlich am Ende des Gleisabschnittes (1) ein zweiter Gleisfüllstandsmesser angeordnet ist, der abwechselnd mit dem am Anfang des Gleisabschnitts (1) angeordneten Gleisfüllstandsmesser (3) über die gemeinsame Leitung (5) die Sender-Empfänger-Module (4) aktiviert und die ermittelten Ergebnisse an die Auswerteschaltung weitergibt.

4. Einrichtung nach mindestens einem der Ansprüche 1 bis 3, dadurch gekennzeichnet, daß jedes Sender-Empfänger-Modul (4) zusätzlich als Empfänger der von den anderen Sender-Empfänger-Modulen (4) in die Schienen des Gleisabschnittes (1) eingespeisten Spannung ausgebildet ist und das Ergebnis der vom Gleisfüllstandsmesser (3) veranlaßten Prüfung über die Leitung (5) an diesen weitergibt.

5. Einrichtung nach mindestens einem der Ansprüche 1 bis 4, dadurch gekennzeichnet, daß sowohl die Sender-Empfänger-Module (4) als auch der bzw. die Gleisfüllstandsmesser (3) von den Schienen des Gleisabschnittes (1) galvanisch getrennt sind.

## Revendications

1. Dispositif de contrôle de la présence de véhicules ferroviaires à l'intérieur de sections de voies déterminées, en particulier dans des installations de régulation de trafic, dans le but de mesurer la longueur libre de la voie, les sections de voie (1) du dispositif étant divisées en un certain nombre de sous- sections (2) placées les unes à la suite des autres et un appareil récepteur (3) étant disposé au début de la section de voie (1) tel que déterminé par le sens de déplacement des véhicules ferroviaires, et un module récepteur (4) étant disposé à la fin de chaque sous-section (2), caractérisé en ce que les modules récepteurs (4) de la section de voie (1) sont reliés par l'intermédiaire d'une ligne commune (5) à l'appareil récepteur réalisé sous la forme d'un mesureur d'occupation de voie (3) numérique et qu'ils sont chacun réalisés de plus comme des émetteurs et qu'ils sont sélectionnés numériquement au moyen d'une adresse qui leur est chaque fois affectée par le mesureur d'occupation de la voie (3), dans le but d'émettre une tension alternative située dans la plaque des basses tensions et de fréquence définie et d'injecter dans la section de voie (1), d'après leur ordre, et en ce que le mesureur d'occupation de voie (3) interroge au début de la section de voie (1) la tension injectée par les modules émetteurs-récepteurs (3) individuels et retransmet à un circuit d'exploitation (8) le résultat qui dépend de la présence de jeux de roues (6, 7) de véhicules ferroviaires reliant entre-eux de manière électriquement conductrice les rails de la section de voie (1), en associant de résultat à chaque sous-section (2) concernée.

2. Dispositif selon la revendication 1, caractérisé en ce que la fréquence de la tension introduite dans la section de voie (1) par les modules émetteurs-récepteurs (4) individuels est variable.

3. Dispositif selon la revendication 1 ou 2, caractérisé en ce qu'à la fin de la section de voie (1) est en plus disposé un deuxième mesureur de l'occupation de la voie qui active alternativement le module émetteur-récepteur (4) sur la ligne commune (5) par le mesureur d'occupation de la voie (3) disposé au début de la section de voie (1) et qui retransmet les résultats obtenus au circuit d'exploitation.

4. Dispositif selon au moins l'une des revendications 1 à 3, caractérisé en ce que chaque module émetteur-récepteur (4) est de plus réalisé comme récepteur de la tension introduite dans les rails de la section de voie (1) par les autres modules émetteurs-récepteurs (4) et transmet à ceux-ci par la ligne (5) le résultat du contrôle effectué par le mesureur d'occupation de voie (3).

5. Dispositif selon au moins l'une des revendications 1 à 4, caractérisé en ce que, tant les modules émetteurs-récepteurs (4) que le ou les mesureurs d'occupation de la voie (3) sont isolés galvaniqiue- ment des rails de la section de voie (1).

## Claims

1. A system for detecting the presence of rail ve- hides in predetermined track sections (1), more particularly in the case of shunting humps for measuring clear lenghts of track, the track sections (1) being divided in the system into a predetermined number of directly consecutive sub-sections (2), a receiving device (3) being disposed at the start of the track section (1), the start being determined by the direction of movement of the rail vehicles, and a receiver module (4) being disposed at the end of each sub-section (2), characterised in that the receiver modules (4) of the track section (1) are connected by a common line (5) to the receiver device (3), which is in the form of a digital track occupany meter (3), and are also effective as transmitters and, by means of an individual address, can be triggered digitally by the track occupany meter (3) to transmit a low-voltage a.c. of a defined frequency and to inject such a.c. consecutively into the track section (1); and the track occupany meter (3) scans at the start of the track section (1) the voltage injected by the discrete transceiver modules and repeats the result, associating it with the particular sub-section (2) concerned, to an evaluator (8), the result depending upon the presence of rail vehicle wheel sets (6, 7) electrically interconnecting the rails of the track section (1).

2. A system according to claim 1, characterised in that the frequencies of the voltage injected into the track section (1) by the discrete transceiver modules (4) differ from one another.

3. A system according to claim 1 or 2, characterised in that a second track occupany meter is also disposed at the end of the track section (1), activates the transceiver modules (4) alternately with the track occupany meter (3) at the start of the track section (1) by way of the common line (5) and repeats the results to the evaluator.

4. A system according to at least one of claims 1-3, characterised in that each transceiver module (4) is also effective as a receiver of the voltage injected by the other transceiver modules (4) into the track section rails and transmits to the track occupany meter (3) by way of the line (5) the result of the test initiated by the track occupany meter (3).

5. A system according to at least one of claims 1-4, characterised in that the transceiver modules (4) and the or each track occupany meter (3) are galvanically isolated from the rails of the track section.
